# EUROPÄISCHE PATENTSCHRIFT

(11) **EP 2 256 262 B1**
(45) Veröffentlichungstag und Bekanntmachung des Hinweises auf die Patenterteilung: **22.05.2013**
(21) Anmeldenummer: 09013377.8
(22) Anmeldetag: 22.10.2009
(51) Int. Cl.: E04B 1/10, E04B 2/70

(54) **Holzgebäudemodul, seine Verwendung, und Verfahren zu seiner Herstellung**
Wood structure module, method for its manufacture and application
Module de bâtiment en bois, son utilisation et son procédé de fabrication

(43) Veröffentlichungstag der Anmeldung: 01.12.2010
(73) Patentinhaber: Naturbau Gschwend Gschwendbau GmbH, 6682 Vils (AT)
(72) Erfinder: Gschwend, Andreas, 6682 Vils (AT)
(74) Vertreter: Diehl & Partner GbR

(56) Entgegenhaltungen:
- EP-A1- 2 060 694
- DE-A1- 19 804 890
- DE-B3- 10 359 995
- DE-U1-202005 007 886
- DE-U1-202007 000 776

## Beschreibung

Die Anmeldung betrifft Holzgebäudemoduln, die Verwendung der Moduln, sowie Verfahren zu ihrer Herstellung.

Die Offenlegungsschrift DE 198 04 890 A1 offenbart ein Verbund-Wandelement bestehend aus senkrecht stehenden Stielen, die sowohl auf ihrer Außenseite als auch auf ihrer Innenseite vernagelt sind und eine Doppelblockwand bilden.

Aus der europäischen Patentanmeldung EP 2 060 694 A1 ist ein Gebäudewandelement bekannt, bei dem Hölzer in unterschiedlichen Lagen durch Gratleisten miteinander verkeilt sind. Die Hölzer einer Lage weisen Zwischenabstände auf.

Es ist aus dem deutschen Gebrauchsmuster DE 20 2004 014 003 U1 bekannt, ein doppelwandiges Baumodul herzustellen, indem man nebeneinander angeordnete Kanthölzer miteinander in der Wandebene verstiftet, so dass die Stifte senkrecht zur Längsrichtung der Kanthölzer ausgerichtet sind. Die Verbindung zwischen den beiden Ebenen wird dabei durch stirnseitige, podestartige Schwellen bereitgestellt.

Es hat sich herausgestellt, dass die Eigenschaften solcher Module noch unbefriedigend sind.

Dem zu Folge setzt sich die Erfindung zum Ziel, verbesserte Module und Herstellungsverfahren dafür bereitzustellen.

Die erfindungsgemäßen Module. Sind in dem Auspridien 1 und 3 egegeben.

Dadurch wird eine besonders günstige Verteilung der Lasten auf das Modul erreicht. Es sind weder metallische noch chemische Verbundmittel oder Kleber erforderlich. Das Modul kann leicht gebaut werden, und kann Hohlräume zur Aufnahme von Dämmmaterial und/oder Versorgungsleitungen aufweisen.

Unter dem Aspekt der Herstellung eines Holzgebäudemoduls schlägt die Erfindung die Verfahren gemäß den Ansprüchen 10 und 11 vor.

Dadurch wird ein Aufbauen des Moduls in liegender Position ermöglicht, wobei das Modul zwischen einzelnen Schritten nicht gewendet zu werden braucht, was der Maßhaltigkeit und Effizienz des Verfahrens förderlich ist. Zudem bleibt die Unterseite des Moduls als Sichtfläche unverletzt erhalten.

Insbesondere kann das Modul als Wand-, Decken- oder Dachmodul verwendet werden, z.B. in den folgenden Varianten:
Im ersteren Fall können die zueinander parallelen Hölzer vertikal stehen. Es ist zweckmäßig, diese vertikalen Hölzer mit wenigstens zwei Waagrecht- oder Querbalken zu verbinden und dabei jeden Querbalken mit jedem der vertikalen Hölzer zweifach, in verschiedenen Richtungen, zu verdübeln. Für eine Ausführung mit Außen- und Innenwand wird auf der gegenüberliegenden Seite der Querbalken eine weitere Lage aus wiederum zueinander und/oder zu den senkrechten Hölzern parallelen Hölzern in gleicher Weise angedübelt. Dabei können Innen- und Außenwand aus verschiedenen oder gleichen Hölzern bestehen. Dazwischen können zusätzliche Schräg-Verstrebungen zwischen den Querbalken, Dämmmaterial, Weichholzplatten, Papier- und/oder andere Faserschichten angeordnet werden. In Innen- und Außenwand können Tür- oder Fensterausschnitte angeordnet werden, wobei zweckmäßig der Ausschnitt in der Außenwand in Höhe und Breite kleiner ist, so dass an dem Überstand der jeweilige Tür- bzw. Fensterrahmen angebracht werden kann. Bei doppelwandiger Ausführung kann eine der Wände über den oberen Querbalken überstehen und so einen Sichtschutz bieten.

Im zweiten Fall, dem Deckenmodul, kommen die parallelen Hölzer horizontal zu liegen, so dass darauf Traglasten wirken. Es ist in diesem Fall vorgesehen, die dritten, verbindenden Hölzer ebenfalls parallel und jeweils zwischen zwei der anderen derart anzuordnen, dass die dritten Hölzer auf einer Seite aus der Ebene der übrigen Hölzer hervorstehen. Die Verdübelung erfolgt z.B. in dieser Ebene, wobei jedes der dritten Hölzer über die ganze Länge, also mit einer Vielzahl von abwechselnd schräg gestellten Dübeln mit beiden benachbarten Hölzer verbunden ist. Insbesondere ragt jeder der Dübel durch jeweils zwei dritte Hölzer und das dazwischenliegende erste bzw. zweite Holz. Auch in diesem Fall kann eine Ausführungsform mit zwei einander gegenüberliegenden, horizontalen Ebenen vorgesehen sein, indem zwischen den aus der Ebene hervorstehenden Teilen der dritten Hölzer wiederum Hölzer eingepasst und in gleicher Weise verdübelt werden. Stirnseitig kann als Abschluss eine Querleiste angedübelt werden.

Im dritten, nicht erfindungsgemäßen Fall als Dachmodul liegen die parallelen Hölzer im Allgemeinen schräg zur Vertikalen und zur Horizontalen. Eine untere Ebene aus einander abwechselnden ersten und zweiten Hölzern ist mit auf den Stoßstellen angeordneten, ebenfalls parallelen dritten Hölzern in verschiedenen Richtungen schräg zur Längsrichtung derart verdübelt, dass insbesondere die Unterseite nicht durchsetzt wird, sondern die Dübel schräg durch die dritten Hölzer in Sacklöcher der ersten bzw. zweiten Hölzer ragen. Diese Verdübelung erstreckt sich zweckmäßig über die ganze Länge der dritten Hölzer. Auf diese Anordnung kann entweder direkt eine Dachbedeckung aufgebracht werden, oder eine weitere durchgehende Holzlage aus wiederum einander abwechselnden Hölzern. Bei dieser oberen Lage, die ja keine Sichtfläche darstellt, stehen dann die Dübel durch die Lage hindurch abwechselnd schräg in den dritten Hölzern. Zwecks Abschluss des Raumes zwischen den dritten Hölzern kann quer zu ihnen eine Leiste angedübelt werden. Zur Bildung eines Vordaches können die ersten und zweiten, gewünschtenfalls auch die dritten Hölzer darüber hinausstehen.

Grundsätzlich können die letzteren beiden Bauweisen miteinander kombiniert werden, indem z.B. eine Fläche wie oben für das Deckenmodul, die gegenüberliegende wie oben für das Dachmodul beschrieben gebildet wird. Es ist auch möglich, das Deckenmodul unverändert, jedoch in geneigter Lage als Dachmodul zu verwenden, oder das zweiwandige Dachmodul in horizontaler Lage als Deckenmodul (nicht erfindungsgemäß).

Bei Dach- und Deckenmoduln können die Abschlüsse so ausgebildet sein, dass weitere Moduln auf einen Absatz des Nachbarmoduls gelegt werden können, so dass kein durchgehender Spalt bleibt und die Moduln natürliche Bewegungen ausführen können.

Durch die Verdübelung vermittels dritter Hölzer werden die ersten und zweiten Hölzer nur punktweise festgehalten und können arbeiten, ohne übermäßige Spannungen hervorzurufen. Die verbindenden dritten Hölzer können längs geteilt und punktuell verdübelt sein, was besonders bei der Verwendung als Wandmodul zweckmäßig sein kann, da durch diese Maßnahme die Schalldämmung verbessert wird. Die Anbringung der Querbalken des Wandmoduls erfolgt zweckmäßig in Ausnehmungen in den ersten und zweiten Hölzern, wobei die Schrägverdübelung durch die Auflageflächen der Ausnehmungen für die dritten Hölzer hindurch erfolgt. In ähnlicher Weise können bei Decken- oder Dachmoduln Ausnehmungen oder Abfasungen in den dritten (Deckenmodul) bzw. ersten und zweiten Hölzern (Dachmodul) vorgesehen sein, um den Zusammenhalt mit den jeweils komplementären Hölzern zu verstärken.

Durch die schräge Ausrichtung der Stifte bzw. Dübel liegen beim Wandmodul diejenigen, die ein gegebenes erstes und zweites Holz mit dem dritten verbinden, höchstens paarweise in einer Ebene. Die durch mehrere Paare dieser Dübel aufgespannten Ebenen sind zueinander jedoch nicht parallel.

In Ausführungsformen wird jedes der dritten Hölzer doppelt mit jedem der benachbarten ersten und zweiten Hölzer derart verstiftet, dass die Stifte in mindestens vier verschiedene Richtungen weisen. In weiteren Ausführungsformen werden einander gegenüberliegende erste sowie zweite Hölzer mit den dazwischenliegenden dritten Hölzern verstiftet, so dass zwei parallele Holztafeln entstehen. In weiteren Ausführungsformen liegen die dritten Hölzer parallel zu den ersten und zweiten Hölzern, und auf oder zwischen diesen.

In Ausführungsformen des Herstellungsverfahrens werden die Dübel vorgetrocknet eingebracht, so dass sie im eingebauten Zustand aufquellen und die Hölzer noch fester verbinden.

Im Rahmen dieser Anmeldung bedeutet "*schräg*" einen eingeschlossenen Winkel α von 1° bis 89° oder 5° bis 70°. "*Quer*" umfasst *"schräg",* aber auch einen eingeschlossenen Winkel zwischen 89° und 90° bzw. zwischen 70° und 90°. Bevorzugt bezeichnet "quer" einen eingeschlossenen Winkel α von 20° bis 90°. Der entsprechende Supplementwinkel β ist dabei jeweils 180°-α und kann alternativ in den genannten Intervallen liegen. Als Längserstreckungsrichtung der Holz-Elemente wird jeweils die Richtung der deren Mittellinie umfassenden Geraden verstanden. Der Winkel zwischen solchen benachbarten Dübeln, die dieselben Holz-Elemente verbinden, beträgt zweckmäßig 8° bis 120° oder 20° bis 80°. Allgemein werden wenigstens 4 oder 5 Dübel pro Meter der Holzelemente eingesetzt; ihr Gesamtquerschnitt pro Längenmeter der Holz-elemente beträgt z.B. bei Dübeln des Durchmessers 16 mm oder 12 mm mehr als 500 mm²/m oder mindestens 1000 mm²/m.

Weitere Vorteile und Aspekte ergeben sich aus der nachfolgenden Beschreibung an Hand von Zeichnungen. Es zeigen:
- Figuren 1A-E: eine Ausführungsform des erfindungsgemäßen Wandmoduls in diversen Perspektiven;
- Figuren 2A-E: eine Variante des erfindungsgemäßen Wand- moduls in diversen Perspektiven;
- Figuren 3A-E: eine Ausführungsform des erfindungsgemäßen Deckenmoduls in diversen Perspektiven;
- Figuren 4A-E: ein Beispiel eines Dachmoduls in diversen Perspektiven;
- Figuren 5+6: zwei Varianten des Dachmoduls; und
- Figur 7: ein Laufdiagramm eine Herstellungsverfahrens.

Bei dem in den Figuren 1A-E dargestellten ersten Wandmodul sind zwei parallele, aus miteinander durch Nuten und Federn 5 (allgemein deren 1-4; alternativ fremde Federn) verbundenen vertikal gestellten Kanthölzern 11, 12 gebildete Holzplatten 1 und 2 über zwei flach und horizontal angeordnete Querbalken 3' und 3" miteinander verdübelt 4. Dabei zeigt Figur 1A eine Komplettansicht des Moduls mit zwei aus der vorderen Platte 2 entfernten Kanthölzern; Figur 1B eine Explosionsdarstellung; Figur 1C eine Draufsicht von oben; Figur 1D eine Ansicht, mit wiederum zwei entfernten Kanthölzern der vorderen Platte 1; und Figur 1E einen Schnitt entlang der in Figur 1D strichpunktierten Linie e1-e1.

Die Querbalken 3' und 3" sind in Nuten 7 bzw. Ausnehmungen 6 in den vertikalen Kanthölzern 11, 12, 11', 12' eingepasst, wobei die Dübel 4 schräg zu deren Längsrichtung eingebracht sind, ohne die Außenseite der Platten 1, 2 zu durchsetzen. In der dargestellten Ausführungsform sind die Dübel darüber hinaus zueinander schräggestellt, nämlich jeweils in Richtung von dem nächstbenachbarten Kantholz 12, 11 weg, wie am besten aus der Draufsicht gemäß Figur 1C ersichtlich. Dazu sind in den vertikalen Kanthölzern 11, 12 Sacklöcher vorgesehen, in den Querbalken 3' und 3" Durchgangslöcher. Bei der Montage des liegenden Moduls sind die Querbalken 3' und 3" noch von unten und oben problemlos zugänglich; nach Aufstellen des Wandmoduls sind die Dübel 4 praktisch unsichtbar. Die Durchgangslöcher werden vorgebohrt und die Dübel dann durch sie hindurch etwa hälftig in die Sacklöcher gedrückt. Die spätere Außenseite 2 weist die etwas längeren Kanthölzer 11, 12 mit der Quernut 7 auf, so dass diese Kanthölzer später nach oben über den oberen Querbalken 3' hinausstehen und eine Sichtblende darstellen. Die Quernut 7 wird eingefräst, bevor die Kanthölzer 11, 12 aneinander fixiert sind. Ebenso wird mit den randständigen Ausnehmungen 6 der längeren (unten) und der kürzeren Kanthölzer 11', 12' (unten und oben) der späteren Innenseite 1 verfahren. Der Querschnitt der äußeren und inneren Kanthölzer 11, 12 bzw. 11', 12' kann identisch sein, die Holzart aber unterschiedlich. Um beim Aneinandersetzen mehrerer Moduln durchgehende Fugen zu vermeiden, können die äußeren und inneren Kanthölzer bei gleichbreitem Querschnitt gegeneinander versetzt angeordnet sein, wie dies in Figur 1C angedeutet ist. Aus der Figur 1E, die einen Schnitt entlang der strichpunktierten Linie e1-e1 in Figur 1D darstellt, ist ersichtlich, dass die Dübel 4 durch die Querbalken 3', 3" hindurch schräg nach außen in die Außen- 2 bzw. Innenplatte 1 eingebracht werden. In diesem Beispiel sind die Winkel zur Längsrichtung der Kanthölzer betragsmäßig gleich groß; es können aber je nach Anwendung auch unterschiedlich große Winkel innen und außen vorgesehen sein. Ebenso sind die Winkel der Dübel zur Plattennormalen (links und rechts) in Figur 1C betragsmäßig gleich groß dargestellt; es ist aber auch möglich, verschieden große Winkel zur Plattennormalen vorzusehen.

Bei dem in den Figuren 2A-E dargestellten zweiten Wandmodul sind zwei parallele, aus miteinander durch Nuten und Federn 5 verbundenen vertikal gestellten Kanthölzern gebildete Holzplatten 1, 2 wiederum über zwei flach und horizontal angeordnete, jedoch längs geteilte und punktuell wieder verdübelte Querbalken 13a' und 13b' bzw. 13a" und 13b" miteinander verbunden. Dabei zeigt Figur 2A eine Komplettansicht mit zwei entfernten Kanthölzern; Figur 2B eine Explosionsdarstellung; Figur 2C eine Draufsicht von oben; Figur 2D eine Ansicht, mit wiederum zwei entfernten Kanthölzern der vorderen Platte; und Figur 2E einen Schnitt durch das Modul entlang Linie e2-e2 in Figur 2D. Im Unterschied zum erstgenannten Modul ist in diesem Fall kein Überstand der Außenwand 2 vorgesehen. Dieses Modul ist zweckmäßig für Innenwände, die dünner ausgeführt werden und deshalb anfälliger für unerwünschten Schalldurchtritt sind.

Abgesehen von der Ausbildung der Querbalken und der Außenwand ist dieses Modul gleich aufgebaut wie das vorstehend beschriebene; meist werden in diesen Figuren die gleichen Bezugszeichen wie vorher mit derselben Bedeutung verwendet. Um die separaten Querbalkenkomponenten 13a' und 13b' bzw. 13a" und 13b" zu verbinden, werden sie durch durchgehende Dübel 16 punktuell gekoppelt. Dadurch wir die Festigkeit gewährleistet, im Wesentlichen ohne Schall zu übertragen.

Bei dem in den Figuren 3A-E dargestellten Deckenmodul sind zwei horizontale parallele Holzplatten durch abwechselnd angeordnete flach 21, 22 bzw. 21', 22' und hochkant 23 gestellte, miteinander verstiftete Kanthölzer oder Balken gebildet, so dass die Verbindung zwischen beiden Platten durch die hochkant gestellten Hölzer 23 und dahindurchgehenden Dübel 24 bereitgestellt ist. Dabei zeigt Figur 3A eine Komplettansicht mit einem entfernten Kantholz vorn oben; Figur 3B eine Explosionsdarstellung; Figur 3C eine Draufsicht von oben; Figur 3D einen Längs-Schnitt durch das Modul entlang Linie e3-e3 in Figur 3C; und Figur 3E einen Querschnitt.

Wie man aus den Figuren 3A und 3E erkennt, tragen die bis zur Außenseite durchgehenden, hochkant gestellten Balken 23 die Hauptlast. Durch die Verdübelung innerhalb der oberen und unteren Lage mit den jeweils benachbarten, flachgestellten Kanthölzern 21 und 22 bzw. 21' und 22' wird erreicht, dass wiederum die Dübel 24 nicht durch die Ober- bzw. Unterseite treten, und nach erfolgtem Zusammenbau unsichtbar sind. Im Übrigen sind in diesem Beispiel Dübel 24 dargestellt, die durch jeweils zwei benachbarte hochkantgestellte Kanthölzer 23 sowie ein flach dazwischenliegendes Kantholz 21 bzw. 22 bzw. 21' bzw. 22" ragen, wie in den Figuren 3C und 3D zu erkennen ist. Auf diese Weise wird die Verbindung zu den benachbarten Hölzern gewährleistet. Es ist aber möglich, die Verdübelung nur zwischen jeweils zwei benachbarten Hölzern vorzunehmen, wobei die Dübel in Durchgangslöchern angeordnet sein können oder das jeweils letzte Loch ein Sackloch sein kann. In der Figur 3B ist zusätzlich ein stirnseitig angebrachtes Brett 34 dargestellt, welches die zwischen den parallelen Hölzern gebildeten Zwischenräume 26 abschließt. Dieses Stirnbrett 34 wird mit den flachgestellten Hölzern 21 und 22 bzw. 21' und 22" der oberen und unteren Ebene wiederum jeweils in zwei verschiedenen, zur Längsrichtung der parallelen Hölzer schrägen Richtungen verdübelt oder verstiftet 25',25". Dafür sind in dem Stirnbrett 34 Durchgangslöcher 27 vorgesehen. Zweckmäßigerweise sind jeweils zwei, ein bestimmtes Kantholz mit dem Stirnbrett 34 verbindende Dübel 25',25" aufeinander zu weisend angeordnet. Im Zuge des fortschreitenden Zusammenbaus des Moduls wird jeweils ein weiteres der parallelen Hölzer mit den bereits montierten verdübelt. Wie in der Figur 3E zu erkennen ist, kann am Ende des Moduls eine Auflageanordnung 28 ausgebildet sein, mit der das Modul auf ein Nachbarmodul aufgelegt werden kann, um eine Decke ohne durchgehende Fugen zu bilden.

Bei dem in den Figuren 4A-E dargestellten nicht erfindungsgemäßen ersten Dachmodul sind zwei geneigt zu montierende parallele Holzplatten 1, 2 durch flach gestellte Kanthölzer 29' bzw. 29" gebildet, die ihrerseits durch an ihren Stoßstellen hochkant eingebaute Kanthölzer oder Balken 31 verbunden sind. Dabei zeigt Figur 4A eine Komplettansicht; Figur 4B eine Explosionsansicht; Figur 4C eine Draufsicht von oben; Figur 4D einen QuerSchnitt durch das Modul (Linie e4-e4); und Figur 4E einen Längs-Schnitt.

Bei diesem Modul erfolgt die Verstiftung bzw. Verdübelung schräg durch die hochkant gestellten Hölzer 31 derart, dass die Unterseite der unteren Platte 1 dabei nicht durchsetzt wird und somit nach unten eine unverletzte Sichtfläche bereitstellt. Dazu sind in den flachgelegten Kanthölzern 29" der unteren Lage 1 Sacklöcher ausgebildet, in die die Dübel 33 hineinragen. Falls, wie in den in den Figuren 4A-E dargestellt, eine obere Platte 2 vorgesehen ist, werden die Kanthölzer 29' dieser Ebene von oben her mit den hochkant stehenden Hölzern 31 verdübelt. In der oberen Platte 2 sind dazu Durchgangslöcher vorgesehen. Dabei können die Löcher in den hochkant stehenden Hölzern 31 entweder Durchgangs-35 oder Sacklöcher sein, da dieser Bereich nach der Montage ohnehin nicht mehr sichtbar ist. Ähnlich wie im Falle des Deckenmoduls kann randständig eine Auflage für ein Nachbarmodul angeordnet sein. In Figur 4C ist ferner mit 37 eine Pfette dargestellt, wobei das obere randständige Kantholz entfernt ist. Der Zwischenraum zwischen den parallelen Hölzern 29', 31, 29" kann wie dargestellt nach außen durch zwischengesetzte Bretter 38 abgeschlossen werden. Zweckmäßigerweise werden diese Bretter 38 dort angeordnet, wo darunter die Außenwand W endigt (siehe Figur 4E), so dass der überstehende Teil des Dachmoduls ein Vordach bereitstellt. Wie aus der Figur 4D ersichtlich, kann zudem auf der unteren Platte 1 eine Dampfbremse 36 aus einer Folie oder dergleichen angeordnet sein.

Bei der in Figur 5 dargestellten ersten Variante des Dachmoduls ist die obere der Holzplatten weggelassen worden, so dass eine Dachabdeckung direkt auf die hochkant eingebauten Hölzer 31 (die grundsätzlich auch einen runden oder quadratischen Querschnitt haben können) aufgebracht werden kann. Figur 6 zeigt eine andere Variante des Dachmoduls, bei der die obere Holzplatte 2 durch zwischen den hochkant gestellten Hölzern 31 angeordnete flachgestellte Kanthölzer 42 gebildet ist, ähnlich der Bauweise des Deckenmoduls gemäß Figuren 3A-E. Unabhängig von der Modulbauweise ist in Figur 6 ein seitlich, d.h. giebelseitig angedübeltes Abschlussbrett 41 zu erkennen, welches sich über die gesamte Dicke des Moduls erstreckt.

In Figur 7 ist ein Ablaufdiagramm eine Herstellungsverfahrens dargestellt. Demgemäß werden zunächst mehrere Kanthölzer parallel auf einer ebenen Fläche ausgelegt S1 sowie weitere Kanthölzer entweder auf, oder zwischen die parallelen Kanthölzer gelegt S2 und dann nacheinander mit den auf der ebenen Fläche ausgelegten Hölzern verstiftet bzw. verdübelt S3. In dem Fall, dass die weiteren Hölzer auf die bereits ausgelegten Hölzer gelegt werden, können sie parallel oder quer oder senkrecht zu letzteren gelegt werden. Das Verstiften bzw. Verdübeln erfolgt in Ausführungsformen derart, dass dabei die Unterseite der ausgelegten Hölzer nicht durchsetzt wird, woraus sich eine unverletzte (spätere Sicht-)Fläche ergibt. Wenn ein doppelschichtiges Modul hergestellt werden soll, können auf oder zwischen von der ebenen Fläche wegweisenden Teilen der weiteren Hölzer wiederum Kanthölzer angeordnet und mit diesen Teilen verstiftet bzw. verdübelt werden S4. Der entstehende Zwischenraum kann stirnseitig z.B. durch ein Brett abgeschlossen werden S5. Außerdem kann in den Zwischenraum Dichtungs- oder Dämmmaterial eingebracht werden S6. Zweckmäßig sind hierbei für Außenwandmodule eine oder zwei Lagen aus imprägniertem Papier (oder einem anderen Fasermaterial) als Windschutz, sowie ein oder mehrere Platten aus Weichholzfaser als Wärmeisolierung. Werden mehrere Platten aufeinandergelegt, können diese gewünschtenfalls mit einer geringen Menge Weißleim verbunden werden. Wenn eine zusätzliche Versteifung erwünscht ist, kann in dem Zwischenraum zudem eine Anordnung von zur Vertikalen schräggestellten Streben zwischen oberem und unterem Querbalken vorgesehen sein. Diese Streben können oben oder unten mit den Querbalken verzapft, oder gegeneinandergestellt sein. Wenn sowohl Schrägstreben als auch Dämmung vorgesehen sind, wird das Dämmmaterial entsprechend der Neigung der Streben zugeschnitten. Ferner kann in dem Zwischenraum bei Wandmodulen ein Tür- und/oder Fensterrahmen vorgesehen sein. In diesem Fall werden die vertikalen Kanthölzer entsprechend gekürzt bzw. geteilt, und zwar derart, dass in der Außenlage eine kleinere Öffnung verbleibt als in der Innenlage. Dadurch kann der Tür- bzw. Fensterrahmen von innen an dem überstehenden Rand der Außenlage befestigt werden.

Zusammengefasst werden gemäß der Erfindung erste und zweite längliche Holzbauelemente, z.B. Kanthölzer oder Balken, abwechselnd nebeneinander in einer Ebene angeordnet. Durch entweder quer, oder aber parallel zu den ersten und zweiten liegende, darauf bzw. dazwischen stehende dritte Elemente wird eine Verbindung bereitgestellt. Die dritten Elemente sind mit den ersten und zweiten in zumindest zwei verschiedenen Richtungen schräg und quer zur Längsrichtung der ersten und zweiten Elemente verstiftet oder verdübelt.

In Ausführungsformen sind die ersten und zweiten Elemente an sich baugleich und sind Bestandteil derselben Platte. Eine ggf. gegenüberliegende zweite Platte wird demgemäß durch ggf. anders aufgebaute vierte und fünfte, einander wiederum abwechselnde Elemente gebildet, so dass die ersten bis fünften Elemente eine H-ähnliche Struktur bilden (Ausnahme: oben offenes Dachmodul gemäß Figur 5). Dabei ist das zentrale dritte Element mit jedem der vier es umgebenden Elemente durch jeweils mindestens zwei schräg zueinander orientierte Dübel (Stifte) verbunden, woraus sich die besondere Stabilität und Beständigkeit ergibt. Ersichtlich sind im Falle des Decken- und des geschlossenen Dachmoduls wesentlich mehr als zwei Verstiftungen pro "H" und außerdem eine Vielzahl von "H"s (übereinander) vonnöten, während im Falle des Wandmoduls jeder der beiden Querbalken als drittes Element eine Vielzahl von "H"s (nebeneinander) bildet, also mit einer Vielzahl von ersten und zweiten (ggf. auch vierten und fünften) Elementen verbunden ist. "*Eine vielzahl*" in diesem Sinne sind mindestens sechs. Die Belastbarkeit der vorgestellten Moduln ergibt sich aus der Vielzahl und zueinander gewinkelten Anordnung der Dübel. Bevorzugt werden die Dübel mit einer geringeren Holzfeuchte als der Bauzustandsfeuchte (z.B. vorgetrocknet) in schräg vorgebohrte Löcher eingebracht. Geeignet sind Harthölzer, wie Buche und Eiche. Durch die schräg zur Achse und ggf. Ebene eingebohrten Dübel ergibt sich eine dreidimensionale, feste Verbindung über deren Abscherflächen und Reibflächen.

Weitere Vorteile der erfindungsgemäßen Konstruktion sind in den variablen Holzabmessungen, der Einfachheit jeglicher Vorinstallation S7 (wie Rohre), der hohen Speicherkapazität auf Grund der massiven Innen- und Außenwände, der geringen Abminderung der Dämmung durch Wärmebrücken-bildende Holzanteile, und der beidseitig hochwertigen Sichtoberfläche zu sehen. Die Moduln stellen einsatzfertige Bauteile dar, für die keine vorgesetzte Dämmung oder Fassade nötig ist. Die Elemente können individuell arbeiten, wodurch weniger Risse auftreten. Dennoch ist eine exakte Bauteilgröße gewährleistet. Die Herstellung erfolgt am liegenden Objekt und ist einfach. Dabei kann je nach den bauphysiologischen Anforderungen und Wünschen auf Stahl und chemische Produkte wie synthetischen Leim in den Bauteilen verzichtet werden.

## Patentansprüche

1. Holzgebäudemodul, insbesondere Wandmodul, umfassend:
eine Vielzahl von ersten länglichen Holzbauelementen (11, 12) mit einer ersten Längs-Erstreckungsrichtung, wobei die Vielzahl von ersten länglichen Holzbauelementen zusammen eine erste Holzplatte (2) bildet;
eine Vielzahl von zweiten länglichen Holzbauelementen (11', 12') mit einer zweiten, zu der ersten parallelen Längs-Erstreckungsrichtung, wobei die Vielzahl von zweiten länglichen Holzbauelementen zusammen eine zweite, zur ersten parallele Holzplatte (1) bildet;
mindestens zwei dritte längliche Holzbauelemente (3',3") mit einer dritten Längs-Erstreckungsrichtung, wobei die dritte Längs-Erstreckungsrichtung quer oder senkrecht zur ersten und zweiten Längs-Erstreckungsrichtung liegt, und
eine erste Anordnung von Verbindungsstiften (4) zwischen den dritten länglichen Holzbauelementen (3',3") einerseits und den ersten länglichen Holzbauelementen (11, 12) andererseits, sowie eine zweite Anordnung von Verbindungsstiften (4) zwischen den dritten länglichen Holzbauelementen (3',3") einerseits und den zweiten länglichen Holzbauelementen (11', 12') andererseits, wobei die erste und die zweite Anordnung von Verbindungsstiften (4) entlang der dritten Längs-Erstreckungsrichtung ausgerichtet sind,
**dadurch gekennzeichnet, dass**
die Verbindungsstifte der ersten und der zweiten Anordnung (4) in mindestens zwei verschiedenen Richtungen schräg und quer zu der Längs-Erstreckungsrichtung der ersten und zweiten länglichen Holzbauelemente ausgerichtet sind, und die Sichtflächen der ersten und zweiten Holzbauelemente des Holzgebäudemoduls nicht durchsetzen.

2. Holzgebäudemodul nach Anspruch 1, wobei die jeweils eine erste bzw. zweite Holzplatte bildenden ersten bzw. zweiten länglichen Holzbauelemente untereinander mit Nut und Feder (5) verbunden sind.

3. Holzgebäudemodul, insbesondere Decken- oder Dachmodul, umfassend:
eine Vielzahl von ersten länglichen Holzbauelementen (21) mit einer ersten Längs-Erstreckungsrichtung;
eine Vielzahl von zweiten länglichen Holzbauelementen (22) mit einer zweiten, zu der ersten parallelen Längs-Erstreckungsrichtung;
mindestens zwei dritte längliche Holzbauelemente (23) mit einer dritten Längs-Erstreckungsrichtung; und
eine erste Anordnung von Verbindungsstiften (24) zwischen den dritten länglichen Holzbauelementen (23) einerseits und den ersten länglichen Holzbauelementen (21) andererseits, sowie eine zweite Anordnung von Verbindungsstiften (24) zwischen den dritten länglichen Holzbauelementen (23) einerseits und den zweiten länglichen Holzbauelementen (22) andererseits, wobei die erste und die zweite Anordnung von Verbindungsstiften (24) entlang der dritten Längs-Erstreckungsrichtung ausgerichtet sind,
**dadurch gekennzeichnet, dass**
die ersten und zweiten länglichen Holzbauelemente (21, 22) komplanar angeordnet sind und die Vielzahl von ersten länglichen Holzbauelementen und die Vielzahl von zweiten länglichen Holzbauelementen zusammen mit einer Vielzahl der dritten länglichen Holzbauelemente (23), deren dritte Längs-Erstreckungsrichtung parallel zu der ersten und zweiten Längs-Erstreckungsrichtung liegt, in alternierender Weise eine Holzplatte bilden,
aus der Teile der dritten länglichen Holzbauelemente (23) hervorstehen,
Wobei die Verbindungsstifte der ersten und der zweiten Anordnung (24) in mindestens zwei verschiedenen Richtungen schräg und quer zu der Längs-Erstreckungsrichtung der ersten und zweiten länglichen Holzbauelemente ausgerichtet sind,
wobei die Sichtflächen der ersten und der zweiten Holzbauelemente (21, 22) des Holzgebäudemoduls von den Verbindungsstiften nicht durchsetzt werden.

4. Holzgebäudemodul nach Anspruch 3, wobei zwischen den hervorstehenden Teilen der dritten länglichen Holzbauelemente (23) in alternierender Weise erste längliche Holzbauelemente und zweite längliche Holzbauelemente (21', 22') angeordnet sind, so dass eine weitere zusammengesetzte Holzplatte auf der der einen Holzplatte gegenüberliegenden Seite der dritten länglichen Holzbauelemente (23) gebildet ist.

5. Holzgebäudemodul nach einem der vorstehenden Ansprüche wobei jedes der dritten länglichen Holzbauelemente mit jeweils mindestens zwei der ersten länglichen Holzbauelemente und mit jeweils mindestens zwei der zweiten länglichen Holzbauelemente verstiftet ist, und die mindestens vier Verstiftungen in unterschiedliche Richtungen weisen.

6. Holzgebäudemodul nach einem der vorstehenden Ansprüche wobei die Verbindungsstifte als Holzdübel ausgebildet sind.

7. Verwendung des Holzgebäudemoduls nach einem der Ansprüche 1 bis 2 oder einem der davon abhängigen Ansprüche 5 und 6 als Wandmodul, wobei die erste und zweite Längs-Erstreckungsrichtung vertikal ist.

8. Verwendung des Holzgebäudemoduls nach einem der Ansprüche 3 bis 4 oder einem der davon abhängigen Ansprüche 5 und 6 als Dachmodul, wobei die erste und zweite Längs-Erstreckungsrichtung zur Horizontalen und zur Vertikalen geneigt ist.

9. Verwendung des Holzgebäudemoduls nach Anspruch 3 oder 4 oder einem der davon abhängigen Ansprüche 5 und 6 als Deckenmodul, wobei die erste und zweite Längs-Erstreckungsrichtung horizontal ist.

10. Verfahren zur Herstellung des Holzgebäudemoduls nach Anspruch 3, das Verfahren umfassend:
Nebeneinanderlegen mehrerer, nämlich erster und zweiter länglicher Holzbauelemente mit ihrer Unterseite auf einer ebenen Fläche in einer Verlegerichtung quer zu einer Längs-Erstreckungsrichtung der länglichen Holzbauelemente (S1);
Verlegen mehrerer weiterer, nämlich dritter länglicher Holzbauelemente zwischen den nebeneinandergelegten ersten und zweiten länglichen Holzbauelementen (S2); und
Verstiften der dritten länglichen Holzbauelemente mit jeweils mindestens zwei der nebeneinandergelegten ersten und zweiten länglichen Holzbauelemente nacheinander in der Verlegerichtung derart, dass die Unterseite der auf der ebenen Fläche befindlichen ersten und zweiten länglichen Holzbauelemente beim Verstiften nicht durchsetzt wird, wobei die Verstiftung in jedem der dritten länglichen Holzbauelemente quer zur Längs-Erstreckungsrichtung und schräg zur Verlegerichtung derart erfolgt, dass die mindestens zwei Stifte in wenigstens zwei verschiedene Richtungen weisen (S3).

11. Verfahren zur Herstellung des Holzgebäudemoduls nach Anspruch 1, das Verfahren umfassend:
Nebeneinanderlegen mehrerer, nämlich erster länglicher Holzbauelemente mit ihrer Unterseite auf einer ebenen Fläche in einer Verlegerichtung quer zu einer Längs-Erstreckungsrichtung der länglichen Holzbauelemente (S1);
Verlegen mehrerer weiterer, nämlich dritter länglicher Holzbauelemente auf den nebeneinandergelegten ersten länglichen Holzbauelementen (S2); und
je zweifaches Verstiften der dritten länglichen Holzbauelemente mit jeweils mindestens zwei der nebeneinandergelegten ersten länglichen Holzbauelemente nacheinander in der Verlegerichtung derart, dass die Unterseite der auf der ebenen Fläche befindlichen ersten länglichen Holzbauelemente beim Verstiften nicht durchsetzt wird, wobei die Verstiftung in jedem der dritten länglichen Holzbauelemente quer zur Längs-Erstreckungsrichtung und schräg zur Verlegerichtung derart erfolgt, dass die mindestens vier Stifte in verschiedene Richtungen weisen (S3),
ferner umfassend Verlegen mehrerer weiterer, nämlich zweiter länglicher Holzbauelemente auf den verlegten dritten länglichen Holzbauelementen; und
je zweifaches Verstiften der dritten länglichen Holzbauelemente mit jeweils mindestens zwei der zweiten länglichen Holzbauelemente derart, dass die mindestens vier Stifte der Verstiftung der zweiten mit den dritten länglichen Holzbauelementen in verschiedene Richtungen weisen, wobei die Sichtflächen der zweiten länglichen Holzbauelemente nicht durchsetzt werden.

## Claims

1. A wooden construction module, in particular a wall module, comprising:
a plurality of first elongate wooden construction members (11, 12) each having a first length extension direction, the plurality of first elongate wooden construction members together forming a first wooden plate (2);
a plurality of second elongate wooden construction members (11', 12') each having a second length extension direction parallel to the first, the plurality of second elongate wooden construction members together forming a second wooden plate (1) parallel to the first;
at least two third elongate wooden construction members (3', 3") each having a third length extension direction, the third length extension direction being transverse or perpendicular to the first and second length extension direction, and
a first arrangement of connection pins (4) between the third elongate wooden construction members (3', 3") on the one hand and the first elongate wooden construction members (11, 12) on the other hand, as well as a second arrangement of connection pins (4) between the third elongate wooden construction members (3', 3") on the one hand and the second elongate wooden construction members (11', 12') on the other hand, wherein the first and second arrangement of connection pins (4) are arrayed in the third length extension direction,
**characterized in that**
the connection pins of the first and second arrangement (4) are oriented in at least two different directions obliquely and transversely to the length extension directions of the first and second wooden construction members, and do not transsect the visible faces of the first and second wooden construction elements of the wooden construction module.

2. The wooden construction module of claim 1, wherein the first and second wooden construction elements respectively forming the first and second wooden plate are mutually connected by grooves and tongues (5).

3. A wooden construction module, in particular a ceiling or roof module, comprising:
a plurality of first elongate wooden construction members (21) each having a first length extension direction;
a plurality of second elongate wooden construction members (22) each having a second length extension direction parallel to the first;
at least two third elongate wooden construction members (23) each having a third length extension direction; and
a first arrangement of connection pins (24) between the third elongate wooden construction members (23) on the one hand and the first elongate wooden construction members (21) on the other hand, as well as a second arrangement of connection pins (24) between the third elongate wooden construction members (23) on the one hand and the second elongate wooden construction members (22) on the other hand, wherein the first and second arrangement of connection pins (24) are arrayed in the third length extension direction,
**characterized in that**
the first and second wooden construction elements are arranged coplanarly, and the plurality of first elongate wooden construction members and the plurality of second elongate wooden construction members together with a plurality of third elongate wooden construction members (23), the third length direction extension of which is parallel to the first and second length extension direction, form a wooden plate in an alternating fashion, from which parts of the third elongate wooden construction members (23) project,
wherein the connection pins of the first and second arrangement (24) are oriented in at least two different directions obliquely and transversely to the length extension directions of the first and second elongate wooden construction members,
wherein the visible faces of the first and second wooden construction elements (21, 22) of the wooden construction module are not transsected by the connection pins.

4. The wooden construction module of claim 3, wherein first elongate wooden construction members and second elongate wooden construction members (21', 22') are arranged, in an alternating fashion, between the projecting parts of the third elongate wooden construction members (23) to form another composite wooden plate on the side of the third elongate wooden construction members (23) opposite to the said wooden plate.

5. The wooden construction module of one of the preceding claims, wherein each of the third elongate wooden construction members is dowelled to at least two of the first elongate wooden construction members and with at least two of the second elongate wooden construction members, and the at least four pinned fittings point in different directions.

6. The wooden construction module of one of the preceding claims, wherein the connection pins are formed as wood plugs.

7. Use of the wooden construction module of one of claims 1 to 2, or one of claims 5 and 6 dependent therefrom, as a wall module, wherein the first and second extension direction is vertical.

8. Use of the wooden construction module of one of claims 3 to 4, or one of claims 5 and 6 dependent therefrom, as a roof module, wherein the first and second extension direction is inclined to the horizontal and to the vertical direction.

9. Use of the wooden construction module of claim 3 or 4, or one of claims 5 and 6 dependent therefrom, as a ceiling module, wherein the first and second extension direction is horizontal.

10. A method for manufacturing the wooden construction module of claim 3, the method comprising:
adjacently laying plural, namely first and second elongate wooden construction members, with their lower sides on a plane surface in a laying direction transverse to a length extension direction of the elongate wooden construction members (S1);
laying plural further, namely third elongate wooden construction members between the adjacently laid first and second elongate wooden construction members (S2); and
dowelling each of the third elongate wooden construction members to at least two of the adjacently laid first and second elongate wooden construction members subsequently in the laying direction such that the lower sides of the first and second elongate wooden construction members lying on the plane surface are not transsected during dowelling, wherein the dowelling in each of the third elongate wooden construction members is made transverse to the length extension direction and oblique to the laying direction such that at least two pins point in at least two different directions (S3).

11. A method for manufacturing the wooden construction module of claim 1, the method comprising:
adjacently laying plural, namely first elongate wooden construction members, with their lower sides on a plane surface in a laying direction transverse to a length extension direction of the elongate wooden construction members (S1);
laying plural further, namely third elongate wooden construction members on the adjacently laid first elongate wooden construction members (S2); and
twice dowelling each of the third elongate wooden construction members to at least two of the adjacently laid first elongate wooden construction members subsequently in the laying direction such that the lower sides of the first elongate wooden construction members lying on the plane surface are not transsected during dowelling, wherein the dowelling in each of the third elongate wooden construction members is made transverse to the length extension direction and oblique to the laying direction such that at least four pins point in different directions (S3),
further comprising laying plural further, namely second elongate wooden construction members on the laid-out third elongate wooden construction members; and
twice dowelling each of the third elongate wooden construction members to at least two of the second elongate wooden construction members such that the at least four pins of the pinned fittings point in different directions, wherein the visible faces of the second elongate wooden construction members are not transsected.

## Revendications

1. Module de bâtiment en bois, en particulier module de paroi, comprenant:
ne pluralité de premiers éléments structurels en bois oblongs (11, 12) avec un premier sens d'étendue longitudinale, la pluralité de premiers éléments structurels en bois oblongs formant ensemble une première plaque de bois (2) ;
une pluralité de deuxièmes éléments structurels en bois oblongs (11', 12') avec un deuxième sens d'étendue longitudinale parallèle au premier, la pluralité de deuxièmes éléments structurels en bois oblongs formant ensemble une deuxième plaque de bois (1) parallèle à la première;
au moins deux troisièmes éléments structurels en bois oblongs (3', 3') avec un troisième sens d'étendue longitudinale, le troisième sens d'étendue longitudinale étant transversal ou perpendiculaire aux premier et deuxième sens d'étendue longitudinale, et
un premier agencement de goujons de liaison (4) entre les troisièmes éléments structurels en bois oblongs (3', 3") d'une part et les premiers éléments structurels en bois oblongs (11, 12) d'autre part, ainsi qu'un deuxième agencement de goujons de liaison (4) entre les troisièmes éléments structurels en bois oblongs (3', 3") d'une part et les deuxièmes éléments structurels en bois oblongs (11', 12') d'autre part, le premier et le deuxième agencement de goujons de liaison (4) étant orientés le long du troisième sens d'étendue longitudinale,
**caractérisé en ce que**
les goujons de liaison du premier et du deuxième agencements (4) sont orientés dans au moins deux directions différentes en biais et transversalement au sens d'étendue longitudinale des premiers et deuxièmes éléments structurels en bois oblongs, et ne traversent pas les surfaces visibles des premiers et deuxièmes éléments structurels en bois du module de bâtiment en bois.

2. Module de bâtiment en bois selon la revendication 1, dans lequel les premiers respectivement deuxièmes éléments structurels en bois oblongs formant des premières respectivement des deuxièmes plaques en bois sont reliés entre eux par une languette et une rainure (5).

3. Module de bâtiment en bois, en particulier module de plafond ou de toit, comprenant:
une pluralité de premiers éléments structurels en bois oblongs (21) avec un premier sens d'étendue longitudinale;
une pluralité de deuxièmes éléments structurels en bois oblongs (22) avec un deuxième sens d'étendue longitudinale parallèle au premier;
au moins deux troisièmes éléments structurels en bois oblongs (23) avec un troisième sens d'étendue longitudinale; et
un premier agencement de goujons de liaison (24) entre les troisièmes éléments structurels en bois oblongs (23) d'une part et les premiers éléments structurels en bois oblongs (21) d'autre part, ainsi qu'un deuxième agencement de goujons de liaison (24) entre les troisièmes éléments structurels en bois oblongs (23) d'une part et les deuxièmes éléments structurels en bois oblongs (22) d'autre part, le premier et le deuxième agencement de goujons de liaison (24) étant orientés le long du troisième sens d'étendue longitudinale,
**caractérisé en ce que**
les premiers et deuxièmes éléments structurels en bois oblongs (21, 22) sont disposés de manière coplanaire et la pluralité de premiers éléments structurels en bois oblongs et la pluralité de deuxièmes éléments structurels en bois oblongs forment conjointement avec une pluralité des troisièmes éléments structurels en bois oblongs (23), dont le troisième sens d'étendue longitudinale est parallèle au premier et au deuxième sens d'étendue longitudinale, de manière alternée une plaque de bois, de laquelle dépassent des parties des troisièmes éléments structurels en bois oblongs (23),
les goujons de liaison du premier et du deuxième agencement (24) étant orientés dans au moins deux directions différentes en biais et transversalement au sens d'étendue longitudinale des premiers et deuxièmes éléments structurels en bois oblongs,
les surfaces visibles des premiers et deuxièmes éléments structurels en bois (21, 22) du module de bâtiment en bois n'étant pas traversées par les goujons de liaison.

4. Module de bâtiment en bois selon la revendication 3, dans lequel des premiers éléments structurels en bois oblongs et des deuxièmes éléments structurels en bois oblongs (21', 22') sont disposés de manière alternée entre les parties en saillie des troisièmes éléments structurels en bois oblongs (23) de sorte qu'une autre plaque de bois composée soit formée sur le côté opposé à une plaque de bois des troisièmes éléments structurels en bois (23) oblongs.

5. Module de bâtiment en bois selon l'une quelconque des revendications précédentes, dans lequel chacun des troisièmes éléments structurels en bois oblongs est goujonné respectivement avec au moins deux des premiers éléments structurels en bois oblongs et respectivement avec au moins deux des deuxièmes éléments structurels en bois oblongs, et les au moins quatre goujonnages sont dirigés dans différentes directions.

6. Module de bâtiment en bois selon l'une quelconque des revendications précédentes, dans lequel les goujons de liaison sont réalisés comme des chevilles de bois.

7. Utilisation du module de bâtiment en bois selon l'une quelconque des revendications 1 à 2 ou l'une quelconque des revendications dépendantes 5 et 6 comme module de paroi, le premier et le deuxième sens d'étendue longitudinale étant verticaux.

8. Utilisation du module de bâtiment en bois selon l'une quelconque des revendications 3 à 4 ou l'une quelconque des revendications dépendantes 5 et 6 comme module de toit, le premier et le deuxième sens d'étendue longitudinale étant inclinés par rapport à l'horizontale et à la verticale.

9. Utilisation du module de bâtiment en bois selon la revendication 3 ou 4 ou l'une quelconque des revendications dépendantes 5 et 6 comme module de plafond, le premier et le deuxième sens d'étendue longitudinale étant horizontaux.

10. Procédé de fabrication du module de bâtiment en bois selon la revendication 3, le procédé comprenant les étapes suivantes:
placer les uns à côté des autres plusieurs, à savoir des premiers et deuxièmes éléments structurels en bois oblongs avec leur côté inférieur sur une surface plane dans un sens de pose transversal à un sens d'étendue longitudinale des éléments structurels en bois oblongs (S1);
poser plusieurs autres, à savoir des troisièmes éléments structurels en bois oblongs entre les premiers et deuxièmes éléments structurels en bois oblongs (S2) placés les uns à côté des autres; et
goujonner les troisièmes éléments structurels en bois oblongs avec respectivement au moins deux des premiers et deuxièmes éléments structurels en bois oblongs placés les uns à côté des autres les uns après les autres dans le sens de pose de telle manière que le côté inférieur des premiers et deuxièmes éléments structurels en bois oblongs se trouvant sur la surface plane ne soit pas traversé lors du goujonnage, le goujonnage dans chacun des troisièmes éléments structurels en bois oblongs étant réalisé transversalement au sens d'étendue longitudinale et en biais par rapport au sens de pose de telle manière que les au moins deux goujons soient dirigés dans au moins deux directions différentes (S3).

11. Procédé de fabrication du module de bâtiment en bois selon la revendication 1, le procédé comprenant les étapes suivantes:
placer les uns à côté des autres plusieurs, à savoir des premiers éléments structurels en bois oblongs avec leur côté inférieur sur une surface plane dans un sens de pose transversal à un sens d'étendue longitudinale des éléments structurels en bois oblongs (S1);
poser plusieurs autres, à savoir des troisièmes éléments structurels en bois oblongs sur les premiers éléments structurels en bois oblongs (S2) placés les uns à côté des autres; et
goujonner deux fois les troisièmes éléments structurels en bois oblongs avec respectivement au moins deux des premiers éléments structurels en bois oblongs placés les uns à côté des autres les uns après les autres dans le sens de pose de telle manière que le côté inférieur des premiers éléments structurels en bois oblongs se trouvant sur la surface plane ne soit pas traversé lors du goujonnage, le goujonnage étant réalisé dans chacun des troisièmes éléments structurels en bois oblongs transversalement au sens d'étendue longitudinale et en biais par rapport au sens de pose de telle manière que les au moins quatre goujons soient dirigés dans des directions différentes (S3),
comportant de plus l'étape consistant à poser plusieurs autres, à savoir des deuxièmes éléments structurels en bois oblongs sur les troisièmes éléments structurels en bois oblongs posés; et
goujonner deux fois les troisièmes éléments structurels en bois oblongs avec respectivement au moins deux des deuxièmes éléments structurels en bois oblongs de telle manière que les au moins quatre goujons du goujonnage des deuxièmes éléments structurels en bois oblongs avec les troisièmes soient dirigés dans des directions différentes, les surfaces visibles des deuxièmes éléments structurels en bois oblongs n'étant pas traversées.
